# EUROPÄISCHE PATENTSCHRIFT

(11) **EP 2 204 311 B1**
(45) Veröffentlichungstag und Bekanntmachung des Hinweises auf die Patenterteilung: **25.04.2012**
(21) Anmeldenummer: 09179670.6
(22) Anmeldetag: 17.12.2009
(51) Int. Cl.: B60P 7/135, B62D 33/02, B61D 3/08

(54) **Rungenanordnung**
Post assembly
Agencement de ranches

(30) Priorität: 05.01.2009 DE 102009004090
(43) Veröffentlichungstag der Anmeldung: 07.07.2010
(73) Patentinhaber: On Rail Gesellschaft für Eisenbahnausrüstung und Zubehör mbH, 40822 Mettmann (DE)
(72) Erfinder: Bansen, Jochen, 02828 Görlitz (DE)
(74) Vertreter: Hennicke, Ernst Rüdiger

(56) Entgegenhaltungen:
- EP-A1- 1 462 346
- DE-A1- 1 780 190
- DE-A1- 4 235 831
- GB-A- 1 222 861
- US-A- 3 550 537
- US-A- 4 966 085

## Beschreibung

Die Erfindung betrifft eine Rungenanordnung für Fahrzeuge oder Lagerflächen, insbesondere für Eisenbahnwagen oder Lastkraftwagen, mit mindestens einer um eine Schwenkachse aus einer aufrechten Betriebsstellung in eine gelegte Ruhestellung und zurück klappbaren Runge und mit einer die Runge in der Betriebsstellung fixierenden Verriegelungsvorrichtung.

Rungenanordnungen dienen zur Sicherung von stapelbaren Stückgütern wie Rohren, Baumstämmen oder anderen Gütern insbesondere bei ihrem Transport mittels Eisenbahnwagen oder LKWs. Dabei ist es bekannt, die von der Wagenplattform aufragenden, seitlich am Fahrzeug angeordneten Rungen fest anzuschrauben oder anzuschweißen, oder die Rungen in am Fahrzeug angeordnete Halteschuhe einzustecken und bei Bedarf auch wieder zu entfernen, wenn das Fahrzeug ohne Rungen benutzt werden soll, beispielsweise zum Transport von Containern, die einen ebenen Ladeboden ohne seitliche Begrenzungen erforderlich machen. Fest am Fahrzeug angeschweißte oder angeschraubte Rungen lassen sich nur mit großem Aufwand entfernen. Ein solches Fahrzeug eignet sich daher eigentlich nur zum Transport solcher Stückgüter, die durch seitliche Rungen gesichert werden müssen. Das Hantieren mit Steckrungen ist aufgrund des erheblichen Gewichtes der meist aus Stahl bestehenden Rungen mühsam, erlaubt aber eine Verwendung des Fahrzeuges auch für andere Einsatzzwecke. Jedoch ist auch hier die Flexibilität nicht optimal, denn die nicht genutzten Rungen müssen entweder nach ihrem Abbau vom Fahrzeug zurückgelassen oder im Fahrzeug aufwendig verstaut werden.

Eine gattungsgemäße Rungenanordnung mit schwenkbar angeordneten Rungen ist beispielsweise aus der EP 1 462 346 B1 US 3550537 und US 4966085 bekannt. Bei einem derartigen Rungensystem sind die Rungen seitlich neben der Ladeplattform um Bolzen drehbar gelagert und in ihrer Betriebsstellung mittels einer Verriegelungsvorrichtung fixiert, die bei der vorbekannten Anordnung einen im Querschnitt rechteckigen Rungenschuh aufweist, der auf der Runge gleitbeweglich angeordnet und verschiebbar ist. Der Rungenschuh weist ein Führungsteil auf, das in der Betriebsstellung oberhalb des Drehbolzens in ein fahrzeugfestes Einrastelement eingeschoben und fixiert ist, wobei der Rungenschuh in der Betriebsstellung die Runge allseitig abstützt und durch Verschieben entlang der Runge vom Einrastelement gelöst werden kann. Bei der bekannten Anordnung werden die im Betrieb auf die Runge wirkenden, mitunter erheblichen Kräfte vollständig vom Führungsteil des Rungenschuhs auf das fahrzeugfeste Einrastelement übertragen. Dies kann leicht zu plastischen Verformungen des Führungsteils und/oder des Einrastelementes führen mit der Folge, dass der Rungenschuh nach einer gewissen Gebrauchsdauer nicht mehr oder nur noch unter sehr großem Kraftaufwand aus seiner Verriegelungslage, in der das Führungsteil in das Einrastelement einfasst, herausgehoben werden kann, um die Runge dann umklappen zu können.

Aufgabe der Erfindung ist es daher, eine Rungenanordnung der eingangs genannten Art zu schaffen, bei der die Verriegelungsvorrichtung die Runge in deren Betriebsstellung zuverlässig sichert, gleichwohl auch noch nach längerem Gebrauch problemlos zur Freigabe der Runge und deren Verschwenkung in die Ruhestellung entriegelt werden kann.

Diese Aufgabe wird mit der Erfindung dadurch gelöst, dass die Verriegelungsvorrichtung einen im Abstand von der Schwenkachse vorzugsweise oberhalb von dieser angeordneten, im Querschnitt im Wesentlichen u-förmigen Abstützkragen mit einem rückwärtigen Stützsteg und zwei seitlichen Stützschenkeln aufweist, wobei der Stützsteg zumindest im Wesentlichen parallel zur Schwenkachse verläuft. Besonders vorteilhaft bei einer solchen Anordnung ist zusätzlich ein an den seitlichen Stützschenkeln festlegbarer, in der Betriebsstellung der Runge diese an einer vierten Seite abstützender, den offenen Bereich des Abstützkragens verschließender Schließriegel.

Anders als bei der vorbekannten Rungenanordnung ist also bei der Erfindung die eigentliche Verriegelungsvorrichtung, die im Wesentlichen aus dem Abstützkragen besteht, nicht beweglich, sondern fahrzeugfest installiert. Beim Verschwenken der Runge aus ihrer Ruhestellung in ihre Betriebsstellung gelangt die Runge zwischen die beiden Stützschenkel, bis sie am rückwärtigen Stützsteg anschlägt, womit sie ihre Betriebsstellung erreicht hat. Sie kann die auf sie während des Transportes von Stückgütern einwirkenden Haltekräfte direkt über die seitlichen Stützschenkel und/oder den rückwärtigen Stützsteg des Abstützkragens in den Fahrzeugrahmen absetzen. Selbst wenn der Abstützkragen nach längerer Gebrauchsdauer der Rungenanordnung Verschleißerscheinungen zeigen sollte, wirken sich diese nicht auf die Verschwenkbarkeit der Runge in die Ruhestellung aus. Selbst wenn es in Einzelfällen zu einem Verklemmen der Runge im Abstützkragen kommen sollte, kann aufgrund des vergleichsweise langen zur Verfügung stehenden Hebelarms, der sich aus der Gesamtlänge der Runge ergibt, diese immer leicht um ihre Schwenkachse bewegt werden.

Der den im Querschnitt u-förmigen Abstützkragen an seiner offenen Seite in der Betriebsstellung verschließende Schließriegel dient in erster Linie dazu, ein unbeabsichtigtes Zurückschwenken der Runge aus der Betriebs- in die Ruhestellung zu unterbinden. Im einfachsten Fall kann der Schließriegel als einfacher Steckbolzen ausgestaltet sein, der durch an den Stützschenkeln vorgesehene Löcher gesteckt und beispielsweise mit einer Sicherungsklammer in der eingesteckten Lage gesichert ist. Sehr vorteilhaft ist es, wenn der Schließriegel als in Führungsnuten an den Stützschenkeln formschlüssig festlegbarer Schieber ausgestaltet ist, der sich dann flächig an der in ihrer Betriebsstellung aufrecht stehenden Runge an einer Seite anlegt, so dass die im Querschnitt rechteckige Runge an allen ihren vier Seiten eine Abstützung erfährt, nämlich auf zwei einander gegenüber liegenden Seiten durch die beiden Stützschenkel und an den beiden anderen, senkrecht dazu verlaufenden Seiten einerseits durch den rückwärtigen Stützsteg und andererseits durch den formschlüssig an den Stützschenkeln verriegelten Schieber.

In den meisten Fällen ist es zweckmäßig, wenn die Schwenkachse etwa quer zur Längsrichtung eines mit der Rungenanordnung versehenen Fahrzeuges verläuft. Die Rungen werden dann parallel zu den Längsseiten des Ladebodens aus ihrer Betriebs- in ihre Ruhestellung und zurück geklappt. Es ist mit der Erfindung aber in vorteilhafter Weise auch möglich, dass die Schwenkachse im Wesentlichen parallel zur Längsrichtung eines mit der Rungenanordnung versehenen Fahrzeuges verläuft, so dass die Runge aus ihrer aufrechten Betriebsstellung quer zur Fahrzeuglängsrichtung auf den Ladeboden oder in eine in diesem vorgesehenen Aussparung geklappt werden kann. Wenn die Runge dann in ihrer Ruhestellung in einer solchen Aussparung liegt, ragt sie nicht über das Niveau des Ladebodens nach oben heraus und behindert somit den Transport von flächig aufstehenden Ladegütern nicht. In ihrer Betriebsstellung wird dann der Großteil der von der Runge in das Fahrzeuggestell abzusetzenden Haltekräfte über den rückwärtigen Stützsteg aufgenommen, der im Allgemeinen das stabilste Glied des u-förmigen Abstützkragens darstellt.

Vorteilhaft ist es weiterhin, wenn ein die Schwenkbewegung der Runge zwischen ihrer Betriebsstellung und ihrer Ruhestellung unterstützender Halte- und/oder Rückstellmechanismus vorgesehen ist, der in vorteilhafter Weiterbildung der Erfindung im Wesentlichen aus einem einerseits an der Runge und andererseits an einem fahrzeugfesten Teil angreifenden Federelement bestehen kann. Dabei ist die Anordnung vorzugsweise so getroffen, dass das Federelement als eine die Schwenkachse umgebende Schraubendreh- oder Spiralfeder ausgebildet ist, die beim Verschwenken der Runge aus der Betriebs- in die Ruhestellung zunehmend vorgespannt wird und somit einerseits verhindert, dass die Runge ungebremst in ihre horizontale Ruhelage fallen kann, zum anderen dafür sorgt, dass beim Aufstellen der Runge aus der liegenden Ruhestellung in die aufrechte Betriebsstellung die Federkraft der vorgespannten Feder die Aufstellbewegung unterstützt.

Bei einem an einem Fahrzeug, insbesondere einem Eisenbahnwagen angeordneten, erfindungsgemäßen Rungensystem ist die Anordnung vorzugsweise so getroffen, dass je zwei Rungen paarweise an den beiden Enden einer sich quer zur Fahrzeuglängsrichtung am Fahrzeugboden angeordneten Ladeschwelle angeordnet sind. Vorzugsweise sind dann am Fahrzeugboden mehrere Ladeschwellen mit Rungen in einem Abstand voneinander angeordnet, der an die Länge der Rungen angepasst ist, so dass die Rungen im in die Ruhestellung gelegten Zustand mit ihren von der Schwenkachse wegragenden Enden im Bereich der Ladeschwelle einer benachbarten Rungenanordnung liegen. Dabei können immer je zwei paarweise an den beiden Seiten eines Fahrzeuges angeordnete Rungen spiegelbildlich zueinander klappbar sein, also die linke und rechte Runge einer Zwillings-Rungenanordnung in Fahrzeugrichtung nach vorne klappen und einer benachbarten Zwillings-Rungenanordnung beispielsweise in Fahrzeugrichtung nach hinten klappen.

Die Schwenkachse einer Runge wird zweckmäßig von einem Schwenkbolzen gebildet, an dem die Runge mit einem Schwenklager schwenkbar gelagert ist. Dabei kann die Anordnung so getroffen sein, dass das Schwenklager den Schwenkbolzen mit Spiel umfasst, so dass die Runge nicht nur in einer Ebene um die Achse verschwenkt wird, sondern auch in einer Richtung quer zur Schwenkrichtung um einen Winkelbetrag von beispielsweise bis zu 5° kippbar ist. Dies hat den Vorteil, dass die Runge beim Verschwenken aus der Betriebs- in die Ruhestellung und zurück von Bauteilen des Fahrzeuges weggezogen werden kann, die ansonsten in der Schwenkebene der Runge liegen und ein ungehindertes Verschwenken erschweren oder gar unmöglich machen würden. So ist es beispielsweise möglich, beim Verschwenken einer Runge in die Ruhestellung die Runge an einer Ladeschwelle eines benachbarten Rungensystems vorbei seitlich nach außen vom Fahrzeug weg zu ziehen, so dass die Rungenspitze nicht an der Ladeschwelle der benachbarten Rungenanordnung anschlägt, und sie anschließend wieder zurück parallel zur Fahrzeugseite auszurichten und mit ihrem freien Ende unter die benachbarte Ladeschwelle zu schieben.

Das Schwenklager kann im Wesentlichen von einem die Runge quer durchsetzenden Lagerrohr und/oder einer Querbohrung in der Runge gebildet werden. Um die Kippbeweglichkeit quer zur Schwenkrichtung zu ermöglichen, kann der die Schwenkachse bildende Schwenkbolzen konisch zulaufen. Es ist aber auch möglich, dass das Lagerrohr und/oder die Querbohrung konisch ausgestaltet ist oder das das Schwenklager bildende Lagerrohr kann an seinem einen Ende einen geringeren Durchmesser als an seinem anderen Ende aufweisen.

Bei einem Fahrzeug mit mehreren, in Fahrzeuglängsrichtung im Abstand voneinander angeordneten Rungen ist eine Anordnung vorteilhaft, bei der ein nahe der Schwenkachse einer Runge angeordnetes Stützlager für eine in ihre Ruhestellung verschwenkte benachbarte Runge vorgesehen ist. Das Stützlager kann dabei - wie bereits angedeutet - unterhalb der Schwenkachse angeordnet sein. Es wird in vorteilhafter Weise von einer unterhalb der Verriegelungsvorrichtung angeordneten, seitlich vorspringenden Kragplatte gebildet, auf der sich die in die Ruhelage gebrachte benachbarte Runge mit ihrem Kopfteil auflegt. Besonders vorteilhaft ist es dabei, wenn der Schließriegel einen nach unten ragenden Sicherungssteg aufweist, der im am Abstützkragen montierten Zustand des Schließriegels bis zum Stützlager reicht und dadurch ein seitliches Abrutschen der in der Ruhelage befindlichen, benachbarten Runge vom Stützlager zuverlässig unterbindet.

Um die Schwenkachse bzw. den diese bildenden Schwenkbolzen zu entlasten, kann eine konzentrisch zur Schwenkachse im Radialabstand zu dieser an der Runge angeordnete, bogenförmige Halteplatte vorgesehen sein, die mit einem vorzugsweise an einem Stützschenkel fest angeordneten Gleitnocken zusammenwirkt und hierdurch die aus dem Eigengewicht der Runge resultierende Belastung in den Fahrzeugrahmen absetzt, so dass die Schwenkachse die aus der Gewichtskraft resultierenden Querkräfte nicht aufzunehmen hat.

Weitere Merkmale und Vorteile der Erfindung ergeben sich aus der nachfolgenden Beschreibung der Zeichnung, worin eine bevorzugte Ausführungsform der Erfindung anhand eines Beispiels näher erläutert ist. Es zeigt:
- **Fig. 1**: einen Eisenbahnwagen mit erfindungsgemäßen Rungenanord- nungen in Betriebsstellung der Rungen in perspektivischer Darstellung;
- **Fig. 2**: den Gegenstand der Fig. 1 in Ruhestellung der Rungen;
- **Fig. 3**: eine erfindungsgemäße Rungenanordnung mit zwei paarweise an einer Ladeschwelle angeordneten Rungen in perspektivi- scher Darstellung;
- **Fig. 4**: den Gegenstand der Fig. 3 in einer Ansicht in Längsrich- tung des Eisenbahnwagens;
- **Fig. 5**: den Gegenstand der Fig. 4 in einer Draufsicht;
- **Fig. 6**: den Gegenstand der Fig. 4 und 5 in einer Seitenansicht;
- **Fig. 7**: eine Einzelheit nach Fig. 6 im Schnitt längs der Linie A- A;
- **Fig. 8**: die Ladeschwelle der Rungenanordnung nach den Fig. 3 bis 6 ohne daran montierten Rungen in einer Ansicht in Fahr- zeuglängsrichtung;
- **Fig. 9**: den Gegenstand der Fig. 8 in einer Draufsicht;
- **Fig. 10**: den Gegenstand der Fig. 8 und 9 in einer Seitenansicht;
- **Fig. 11**: eine Einzelheit einer Runge in ihrem unteren Anschlussbe- reich im Schnitt;
- **Fig. 12**: eine Einzelheit der erfindungsgemäßen Rungenanordnung im Anschlussbereich der Runge in deren Betriebsstellung mit einer in der Ruhestellung befindlichen Nachbarrunge; und
- **Fig. 13**: einen bei der erfindungsgemäßen Rungenanordnung zum Ein- satz kommenden Schließriegel in perspektivischer Darstel- lung.

Die Fig. 1 und 2 zeigen in perspektivischer Darstellung einen herkömmlichen, vierachsigen Eisenbahnwagen 1, der mit mehreren Rungenanordnungen 2 mit paarweise angeordneten Rungen 3 versehen ist. Derartige Eisenbahnwagen werden eingesetzt zum Transport von Rohren, Profilen, Rund- oder Schnittholz, wobei die in ihrer Betriebsstellung (Fig. 1) aufrecht stehenden Rungen 3 der Rungenanordnungen 2 als Transportsicherung dienen, indem sie verhindern, dass das transportierte Ladegut seitlich vom Fahrzeug abrutschen kann. Die Rungen 3 können aus der in Fig. 1 dargestellten Betriebsstellung in die in Fig. 2 dargestellte Ruhestellung verschwenkt werden in der sie seitlich am Fahrzeug unterhalb des Niveaus des Ladebodens 4 liegen, so dass mit dem Eisenbahnwagen 1 auch Container und andere Wechselbehälter transportiert werden können.

Fig. 3 zeigt eine der erfindungsgemäßen Rungenanordnungen, wie sie beim Fahrzeug nach den Fig. 1 und 2 zum Einsatz kommen. Die Rungenanordnung 2 weist eine sich quer über den Fahrzeugladeboden 4 erstreckende Ladeschwelle 5 auf, die an ihren beiden seitlichen Enden je eine Verriegelungsvorrichtung 6 für eine der beiden paarweise angeordneten Rungen 3 trägt. Hauptbestandteil einer jeden Verriegelungsvorrichtung 6 ist ein im Querschnitt bzw. in der Draufsicht im Wesentlichen u-förmiger Abstützkragen 7 mit einem rückwärtigen Stützsteg 8 und zwei seitlichen Stützschenkeln 9, 10, die eine gabelartige, an den Querschnitt der Runge angepasste Aufnahme für diese bilden. An einer unterhalb des Abstützkragens 7 angeordneten, fest mit der Ladeschwelle verbundenen Konsole 11 ist parallel zum Stützsteg ein seitlich vom Fahrzeug vorkragender Schwenkbolzen 12 (Fig.4) befestigt, auf dem die Runge 3 mit einem Schwenklager 13 schwenkbar gelagert ist, so dass sie um die vom Schwenkbolzen 12 gebildete Schwenkachse 14 aus der in den Fig. 1 und 3 dargestellten Betriebsstellung in die Ruhestellung gemäß Fig. 2 und wieder zurückgeklappt werden kann.

Man erkennt insbesondere aus den Fig. 3 und 11, dass der Abstützkragen 7 in der aufrechten Betriebsstellung der Runge 3 diese an drei Seiten mit den beiden Stützschenkeln 9, 10 und dem rechtwinklig dazu verlaufenden Stützsteg 8 formschlüssig umfasst. Zusätzlich ist die Runge in der Betriebsstellung noch durch einen an den beiden seitlichen Stützschenkeln 9, 10 festgelegten Schließriegel 15 gesichert, der als in Führungsnuten 16 an den Stützschenkeln 9, 10 formschlüssig festlegbarer Schieber 17 ausgestaltet ist, der im in die Führungsnuten eingeschobenen Zustand die Runge auch an ihrer vierten Seite abstützt, indem er den während des Schwenkvorgangs offenen Bereich 18 des Abstützkragens 7 verschließt.

Wie man am Besten aus den Fig. 7 und 11 erkennt, besteht das Schwenklager 13 der Runge 3, mit dem diese um den Schwenkbolzen 12 verschwenkt werden kann, im Wesentlichen aus einem die als Schweißkonstruktion aus vier Seitenwänden zusammengeschweißte Runge durchsetzenden Lagerrohr 19, das zwischen zwei parallele Seitenwände der Runge eingeschweißt ist. Das Lagerrohr 19 mündet in eine an der äußeren Seitenwand der Runge vorgesehene erste Lagerbohrung 20 mit kleinem Durchmesser, der dem Durchmesser des Schwenkbolzens 12 entspricht, und an der Innenseite der Runge in eine zweite Lagerbohrung 21, die einen größeren Durchmesser als der Schwenkbolzen aufweist. Der Schwenkbolzen durchsetzt also das Lagerrohr mit Spiel auf der dem Fahrzeug zugewandten Innenseite der Runge, so dass diese quer zur Schwenkrichtung 22 um einen Winkel α von etwa 5° gekippt werden kann, wie dies durch die gestrichelt dargestellte Runge an der rechten Seite in Fig.4 angedeutet ist. Hierdurch ist es möglich, beim Abklappen der Runge 3 diese an ihrem freien Ende ein Stück weit nach außen zu kippen und hierdurch an der Verriegelungsvorrichtung der benachbarten Runge vorbeizubewegen, um sie anschließend unter dieser benachbarten Runge auf einem Stützlager 23 abzulegen, wie dies in Fig. 11 dargestellt ist. Das Stützlager wird gebildet von einer unterhalb der Schwenkachse 14 und der Verriegelungsvorrichtung 6 an der Konsole 11 angeordneten, seitlich vorspringenden Kragplatte 24, auf der die in die Ruheposition verschwenkte Runge mit ihrem oberen Ende aufliegt. Um ein Abrutschen der Runge von der Kragplatte 24 zu verhindern, ist der Schließriegel 15 mit einem nach unten ragenden Sicherungssteg 25 versehen, der im am Abstützkragen 7 montierten Zustand bis zum Stützlager 23 reicht und somit sicherstellt, dass die darauf aufliegende Runge von der Kragplatte seitlich nicht abrutschen kann.

Insbesondere aus Fig. 7 ist erkennbar, dass die Runge mit ihrem Schwenklager unter Zwischenlage einer Schraubendrehfeder 26 auf dem Schwenkbolzen gelagert ist. Dabei greift das eine Federende formschlüssig hinter einen im Lagerrohr 19 vorgesehenen Absatz 27 (Fig. 11), während das andere Federende in eine an der Konsole 11 vorgesehene Bohrung fasst. Die Schraubendrehfeder, die einerseits an der fahrzeugfesten Konsole und andererseits an der Runge angreift, bildet somit einen Halte- und Rückstellmechanismus, indem sie beim Abklappen der Runge aus der Betriebsstellung in die Ruhestellung gespannt wird, wobei die Federspannkraft der Gewichtskraft der Runge entgegenwirkt und somit sowohl das Abklappen als auch das Aufstellen der Runge erleichtert.

Aus den Fig. 6 bis 11 ist ersichtlich, dass an der Runge an deren zur Konsole hinweisenden Innenseite eine bogenförmige Halteplatte 28 konzentrisch zur Schwenkachse im Radialabstand von dieser angeordnet ist, die nach innen von der Innenseite der Runge vorspringt. An der benachbarten Konsole 11 ist ein mit der Halteplatte zusammenwirkender Haltenocken 29 angeschweißt, der eine an die Form der Halteplatte angepasste Gleitbahn aufweist, entlang der sich der Haltenocken beim Verschwenken der Runge verschieben kann. Durch diese Konstruktion wird die Gewichtskraft der Runge in deren Betriebsstellung nicht über das Schwenklager in den Schwenkbolzen und damit in den Fahrzeugrahmen abgesetzt, sondern von der Halteplatte über die Gleitfläche des Gleitnockens in den Fahrzeugrahmen bzw. die damit fest verbundene Konsole abgetragen. Es ist dadurch sichergestellt, dass bei Gebrauch der Rungen die Schwenkverbindungen keinen nennenswerten Belastungen und somit auch keinem Verschleiß unterliegen.

Die Erfindung ist nicht auf das dargestellte und beschriebene Ausführungsbeispiel beschränkt, sondern es sind verschiedene Änderungen und Ergänzungen denkbar, ohne den Rahmen der Erfindung zu verlassen. Beispielsweise ist es nicht zwingend, dass die Rungen um eine quer zur Fahrzeuglängsrichtung verlaufende Achse verschwenkbar sind und somit in ihrer Ruhestellung parallel zur Fahrzeuflängsrichtung seitlich neben dem Fahrzeugrahmen liegen. Es ist vielmehr auch möglich, die Rungen um eine parallel zur Fahrzeuglängsrichtung verlaufende Achse zu kippen und beispielsweise in im Ladeboden 4 vorgesehene Rungenaufnahmevertiefungen in ihre Ruheposition einzuklappen. Bei einer solchen Konstruktion liegt also der Stützsteg des Abstützkragens an der Fahrzeugaußenseite und die Stützschenkel sind zum Ladeboden hin offen. Die Winkelbeweglichkeit der Runge um den Winkel α lässt sich auch dadurch erreichen, dass Schwenkbolzen mit einer zu ihrem freien Ende hin konisch zulaufenden Lagerfläche verwendet werden. Auf die Schwenkbeweglichkeit oder Kippbarkeit der Runge quer zur Schwenkrichtung kann auch verzichtet werden, wenn das Stützlager für die in Ruheposition befindliche Runge etwas seitlich versetzt wird oder auf andere Weise sichergestellt wird, dass eine Runge beim Abklappen in ihre Ruheposition nicht mit einer benachbarten Rungenanordnung kollidieren kann.

## Patentansprüche

1. Fahrzeug, insbesondere Eisenbahnwagen oder Lastkraftwagen, mit mindestens einer Rungenanordnung, die mindestens eine um eine Schwenkachse aus einer aufrechten Betriebsstellung in eine gelegte Ruhestellung und zurück klappbare Runge und eine die Runge in der Betriebsstellung fixierende Verriegelungsvorrichtung aufweist, wobei die Verriegelungsvorrichtung (6) einen im Abstand von der Schwenkachse (14) vorzugsweise oberhalb von dieser angeordneten, im Querschnitt im Wesentlichen u-förmigen Abstützkragen (7) mit einem rückwärtigen Stützsteg (8) und zwei seitlichen Stützschenkeln (9, 10) aufweist, wobei der Stützsteg (8) zumindest im Wesentlichen parallel zur Schwenkachse (14) verläuft, **dadurch gekennzeichnet, dass** die Runge quer zur Schwenkrichtung (22) auf der Schwenkachse (14) um einen Winkelbetrag (α) kippbar ist.

2. Fahrzeug nach Anspruch 1, **dadurch gekennzeichnet, dass** die Schwenkachse (14) von einem Schwenkbolzen (12) gebildet wird, an dem die Runge (3) mit einem Schwenklager (13) schwenkbar gelagert ist, wobei das Schwenklager (13) den Schwenkbolzen (12) mit Spiel umfasst.

3. Fahrzeug nach Anspruch 2, **dadurch gekennzeichnet, dass** das Schwenklager (13) im Wesentlichen von einem die Runge (3) quer durchsetzenden Lagerrohr (19) und/oder einer Querbohrung (20,21) in der Runge (3) gebildet wird.

4. Fahrzeug nach einem der Ansprüche 1 bis 3, **dadurch gekennzeichnet, dass** der die Schwenkachse (14) bildende Schwenkbolzen (12) konisch zuläuft.

5. Fahrzeug nach einem der Ansprüche 1 bis 4, **dadurch gekennzeichnet, dass** das das Schwenklager (13) bildende Lagerrohr (19) an seinem einen Ende einen geringeren Durchmesser als an seinem anderen Ende aufweist.

6. Fahrzeug nach einem der Ansprüche 1 bis 5, **gekennzeichnet durch** einen an den seitlichen Stützschenkeln (9, 10) festlegbaren, in der Betriebsstellung (30) der Runge diese abstützenden, den offenen Bereich (18) des Abstützkragens verschließenden Schließriegel (15).

7. Fahrzeug nach Anspruch 6, **dadurch gekennzeichnet, dass** der Schließriegel (15) als in Führungsnuten (16) an den Stützschenkeln (9, 10) formschlüssig festlegbarer Schieber (17) ausgestaltet ist.

8. Fahrzeug nach einem der Ansprüche 1 bis 7, **dadurch gekennzeichnet, dass** die Schwenkachse (14) etwa quer zur Längsrichtung (29) des mit der Rungenanordnung (2) versehenen Fahrzeuges (1) verläuft.

9. Fahrzeug nach einem der Ansprüche 1 bis 7, **dadurch gekennzeichnet, dass** die Schwenkachse (14) im Wesentlichen parallel zur Längsrichtung (29) des mit der Rungenanordnung (2) versehenen Fahrzeuges (1) verläuft.

10. Fahrzeug nach einem der Ansprüche 1 bis 9, **gekennzeichnet durch** einen die Schwenkbewegung der Runge (3) zwischen ihrer Betriebsstellung (30) und ihrer Ruhestellung (31) unterstützenden Halte- und/oder Rückstellmechanismus.

11. Fahrzeug nach Anspruch 10, **dadurch gekennzeichnet, dass** der Halte- und/oder Rückstellmechanismus im Wesentlichen aus einem einerseits an der Runge (3) und andererseits an einem fahrzeugfesten Teil (11) angreifenden Federelement (26) besteht.

12. Fahrzeug nach Anspruch 11, **dadurch gekennzeichnet, dass** das Federelement als die Schwenkachse (14) umgebende Schraubendreh- oder Spiralfeder (26) ausgebildet ist.

13. Fahrzeug nach einem der Ansprüche 1 bis 12, **dadurch gekennzeichnet, dass** je zwei Rungen (3) paarweise an den beiden Enden einer quer zur Fahrzeuglängsrichtung am Fahrzeugboden (4) angeordneten Ladeschwelle (5) angeordnet sind.

14. Fahrzeug nach Anspruch 13, **dadurch gekennzeichnet, dass** am Fahrzeugboden (4) mehrere Ladeschwellen (5) mit Rungen (3) in einem Abstand voneinander angeordnet sind, der an die Länge der Rungen (3) angepasst ist.

15. Fahrzeug nach einem der Ansprüche 1 bis 14, **dadurch gekennzeichnet, dass** je zwei paarweise an den beiden Seiten des Fahrzeugs angeordnete Rungen (3) spiegelbildlich zueinander klappbar sind.

16. Fahrzeugnach einem der Ansprüche 1 bis 15 mit mehreren, in Fahrzeuglängsrichtung im Abstand voneinander angeordneten Rungen, **gekennzeichnet durch** ein nahe der Schwenkachse (14) einer Runge angeordnetes Stützlager (23) für eine in ihre Ruhestellung verschwenkte benachbarte Runge.

17. Fahrzeug nach Anspruch 16, **dadurch gekennzeichnet, dass** das Stützlager (23) unterhalb der Schwenkachse (14) angeordnet ist.

18. Fahrzeug nach Anspruch 16 oder 17, **dadurch gekennzeichnet, dass** das Stützlager 23() von einer unterhalb der Verriegelungsvorrichtung (6) angeordneten, seitlich vorspringenden Kragplatte (24) gebildet wird.

19. Fahrzeug nach einem der Ansprüche 16 bis 18, **dadurch gekennzeichnet, dass** der Schließriegel (15) einen nach unten ragenden Sicherungssteg (25) aufweist, der im am Abstützkragen (7) montierten Zustand des Schließriegels (15) bis zum Stützlager (23) reicht.

20. Fahrzeug nach einem der Ansprüche 1 bis 19, **gekennzeichnet durch** eine konzentrisch zur Schwenkachse (14) im Radialabstand zu dieser an der Runge (3) angeordnete, bogenförmige Halteplatte (28), die mit einem vorzugsweise an einem Stützschenkel o.dgl. (10) fest angeordneten Gleitnocken (29) zusammenwirkt.

## Claims

1. Vehicle, in particular a railway carriage or motor lorry, having at least one stanchion arrangement, which comprises at least one stanchion which can be folded about a pivot axis from an upright operating position into a recumbent rest position and back, and a locking device for fixing the stanchion in the operating position, the locking device (6) comprising a supporting collar (7) which is substantially U-shaped in cross-section and arranged at a distance from the pivot axis (14), preferably thereabove, which collar has a rearward supporting web (8) and two lateral supporting arms (9, 10), the supporting web (8) extending at least substantially parallel to the pivot axis (14), **characterised in that** the stanchion can be tilted through an angle (α) on the pivot axis (14), transverse to the pivoting direction (22).

2. Vehicle according to claim 1, **characterised in that** the pivot axis (14) is formed by a pivot pin (12), on which the stanchion (3) is pivotally mounted by means of a pivot bearing (13), the pivot bearing (13) encompassing the pivot pin (12) with clearance.

3. Vehicle according to claim 2, **characterised in that** the pivot bearing (13) is formed substantially by a bearing pipe (19) transversely penetrating the stanchion (3), and/or by a transverse hole (20, 21) in the stanchion (3).

4. Vehicle according to any one of claims 1 to 3, **characterised in that** the pivot pin (12) which forms the pivot axis (14) tapers conically.

5. Vehicle according to any one of claims 1 to 4, **characterised in that** the bearing pipe (19) which forms the pivot bearing (13) has a smaller diameter at one end than at its other end.

6. Vehicle according to any one of claims 1 to 5, **characterised by** a locking bar (15) which can be fixed to the lateral supporting arms (9, 10), supports the stanchion in its operating position (30), and closes the open region (18) of the supporting collar.

7. Vehicle according to claim 6, **characterised in that** the locking bar (15) is constructed as a bolt (17) which can be fixed with positive locking in guide notches (16) on the supporting arms (19, 10).

8. Vehicle according to any one of claims 1 to 7, **characterised in that** the pivot axis (14) extends approximately transverse to the longitudinal direction (29) of the vehicle (1) provided with the stanchion arrangement (2).

9. Vehicle according to any one of claims 1 to 7, **characterised in that** the pivot axis (14) extends substantially parallel to the longitudinal direction (29) of the vehicle (1) provided with the stanchion arrangement (2).

10. Vehicle according to any one of claims 1 to 9, **characterised by** a holding and/or restoring mechanism which assists the pivot movement of the stanchion (3) between its operating position (30) and its rest position (31).

11. Vehicle according to claim 10, **characterised in that** the holding and/or restoring mechanism consists substantially of a spring element (26) which acts on the stanchion (3) and on a part (11) fixed to the vehicle.

12. Vehicle according to claim 11, **characterised in that** the spring element is formed as a helical torsion spring or spiral spring (26) which surrounds the pivot axis (14).

13. Vehicle according to any one of claims 1 to 12, **characterised in that** in each case two stanchions (3) are arranged as a pair at the two ends of a loading beam (5) which is arranged on the vehicle base (4) transverse to the longitudinal direction of the vehicle.

14. Vehicle according to claim 13, **characterised in that** on the vehicle base (4) a plurality of loading beams (5) having stanchions (3) are arranged at a distance from one another, which distance is adapted to the length of the stanchions (3).

15. Vehicle according to any one of claims 1 to 14, **characterised in that** in each case two stanchions (3), as a pair at the two sides of the vehicle, can be folded towards each other in a mirror-inverted manner.

16. Vehicle according to any one of claims 1 to 15 having a plurality of stanchions arranged at a distance from one another in the longitudinal direction of the vehicle, **characterised by** a support bearing (23) arranged close to the pivot axis (14) of a stanchion, for an adjacent stanchion pivoted into its rest position.

17. Vehicle according to claim 16, **characterised in that** the support bearing (23) is arranged underneath the pivot axis (14).

18. Vehicle according to either claim 16 or claim 17, **characterised in that** the support bearing (23) is formed by a laterally salient cantilever plate (24) arranged underneath the locking device (6).

19. Vehicle according to any one of claims 16 to 18, **characterised in that** the locking bar (15) comprises a downwardly projecting securing web (25), which extends up to the support bearing (23) when the locking bar (15) is mounted on the supporting collar (7).

20. Vehicle according to any one of claims 1 to 19, **characterised by** a curved holding plate (28) arranged on the stanchion (3), concentrically with the pivot axis (14) and at a radial distance therefrom, which holding plate cooperates with a slide cam (29) which is preferably arranged rigidly on a supporting arm or the like (10).

## Revendications

1. Véhicule, en particulier wagon de chemin de fer ou camion, avec au moins un aménagement de ridelles, qui présente au moins une ridelle rabattable autour d'un axe pivot d'une position de fonctionnement verticale à une position de repos horizontale et inversement et un dispositif de verrouillage fixant la ridelle en position de fonctionnement, dans lequel le dispositif de verrouillage (6) présente un collet d'appui (7) sensiblement en forme de U en section transversale, agencé à distance de l'axe pivot (14) de préférence au-dessus de celui-ci, avec une barrette d'appui (8) arrière et deux branches d'appui latérales (9, 10), dans lequel la barrette d'appui (8) s'étend au moins sensiblement parallèlement à l'axe pivot (14), **caractérisé en ce que** la ridelle peut être rabattue transversalement à la direction de pivotement (22) sur l'axe pivot (14) d'un angle (α).

2. Véhicule selon la revendication 1, **caractérisé en ce que** l'axe pivot (14) est formé d'un boulon de pivotement (12), sur lequel la ridelle (3) est montée à pivotement avec un palier de pivotement (13), dans lequel le palier de pivotement (13) comprend le boulon de pivotement (12) avec un certain jeu.

3. Véhicule selon la revendication 2, **caractérisé en ce que** le palier de pivotement (13) est formé sensiblement par un tube de palier (19) traversant transversalement la ridelle (3) et/ou un perçage transversal (20,21) dans la ridelle (3).

4. Véhicule selon l'une quelconque des revendications 1 à 3, **caractérisé en ce que** le boulon de pivotement (12) formant l'axe pivot (14) se termine en cône.

5. Véhicule selon l'une quelconque des revendications 1 à 4, **caractérisé en ce que** le tube de palier (19) formant le palier de pivotement (13) présente, à une de ses extrémités, un diamètre plus faible qu'à son autre extrémité.

6. Véhicule selon l'une quelconque des revendications 1 à 5, **caractérisé par** un verrou de fermeture (15) pouvant être fixé sur les branches d'appui latérales (9, 10), soutenant la ridelle dans la position de fonctionnement (30) de cette dernière et fermant la zone ouverte (18) du collet d'appui.

7. Véhicule selon la revendication 6, **caractérisé en ce que** le verrou de fermeture (15) se présente sous la forme d'un coulisseau (17) pouvant être fixé par adaptation de forme dans des rainures de guidage (16) sur les branches d'appui (9, 10).

8. Véhicule selon l'une quelconque des revendications 1 à 7, **caractérisé en ce que** l'axe pivot (14) s'étend à peu près transversalement à la direction longitudinale (29) du véhicule (1) pourvu de l'aménagement de ridelles (2).

9. Véhicule selon l'une quelconque des revendications 1 à 7, **caractérisé en ce que** l'axe pivot (14) s'étend sensiblement parallèlement à l'axe longitudinal (29) du véhicule (1) pourvu de l'aménagement de ridelles (2).

10. Véhicule selon l'une quelconque des revendications 1 à 9, **caractérisé par** un mécanisme de retenue et/ou de repositionnement supportant le mouvement de pivotement de la ridelle (3) entre sa position de fonctionnement (30) et sa position de repos (31).

11. Véhicule selon la revendication 10, **caractérisé en ce que** le mécanisme de retenue et/ou de repositionnement est constitué sensiblement d'un élément à ressort (26) s'appliquant, d'une part, sur la ridelle (3) et, d'autre part, sur une pièce (1) solidaire du véhicule.

12. Véhicule selon la revendication 11, **caractérisé en ce que** l'élément à ressort se présente sous la forme d'un ressort cylindrique ou spiralé (26) entourant l'axe pivot (14).

13. Véhicule selon l'une quelconque des revendications 1 à 12, **caractérisé en ce que** deux ridelles (3) sont respectivement aménagées par paire aux deux extrémités d'une traverse de chargement (5) disposée transversalement à la direction longitudinale de véhicule sur le fond (4) du véhicule.

14. Véhicule selon la revendication 13, **caractérisé en ce que** plusieurs traverses de chargement (5) avec des ridelles (3) sont agencées au fond de véhicule (4) à une distance l'une de l'autre qui est adaptée à la longueur des ridelles (3).

15. Véhicule selon l'une quelconque des revendications 1 à 14, **caractérisé en ce que** deux ridelles (3) aménagées par paire sur les deux côtés du véhicule peuvent respectivement se rabattre symétriquement l'une par rapport à l'autre.

16. Véhicule selon l'une quelconque des revendications 1 à 15 avec plusieurs ridelles aménagées à distance l'une de l'autre dans la direction longitudinale du véhicule, **caractérisé par** un palier d'appui (23) agencé près de l'axe pivot (14) d'une ridelle pour une ridelle voisine qui a pivoté dans sa position de repos.

17. Véhicule selon la revendication 16, **caractérisé en ce que** le palier d'appui (23) est agencé en dessous de l'axe pivot (14).

18. Véhicule selon la revendication 16 ou 17, **caractérisé en ce que** le palier d'appui (23) est formé par une plaque en console (24) faisant saillie latéralement et agencée en dessous du dispositif de verrouillage (6).

19. Véhicule selon l'une quelconque des revendications 16 à 18, **caractérisé en ce que** le verrou de fermeture (15) présente une barrette de sécurité (25) saillant vers le bas, qui s'étend à l'état monté sur le collet d'appui (7) du verrou de fermeture (15) jusqu'au palier d'appui (23).

20. Véhicule selon l'une quelconque des revendications 1 à 19, **caractérisé par** une plaque de retenue (28) en forme d'arc agencée concentriquement à l'axe pivot (14) à distance radiale de celui-ci sur la ridelle (3), ladite plaque coopérant avec une came à coulisse (29) agencée fixe de préférence sur une branche d'appui ou similaire (10).
